# EUROPÄISCHE PATENTANMELDUNG

(11) **EP 4 656 098 A1**
(43) Veröffentlichungstag der Anmeldung: **03.12.2025**
(21) Anmeldenummer: 25179168.7
(22) Anmeldetag: 27.05.2025
(51) Int. Cl.: A47C 1/026, A47C 3/34, A47C 7/40

(54) **VERSTELLEINHEIT FÜR EIN SITZMÖBEL**

(30) Priorität: 31.05.2024 DE 102024115269
(71) Anmelder: Rocket Edu GmbH, 83361 Kienberg (DE)
(72) Erfinder: Barth, Ulrich, 83361 Kienberg (DE); Schwarzpaul, Levin Waitangi, 64289 Darmstadt (DE)
(74) Vertreter: HGF

(57) **Zusammenfassung**

Die Erfindung betrifft eine Verstelleinheit für ein Sitzmöbel, aufweisend ein erstes Führungselement (12), ein zweites Führungselement (14), ein erstes Drehelement (16), wobei das erste Führungselement (12) dazu eingerichtet ist, entlang einer ersten Verlagerungsrichtung (18) eines ersten Beinelements (20) des Sitzmöbels (100) verlagert zu werden, wobei das zweite Führungselement (14) im Wesentlichen orthogonal zur ersten Verlagerungsrichtung (18) an dem ersten Führungselement (12) angeordnet ist, wobei das erste Drehelement (16) drehbar am zweiten Führungselement (14) angeordnet ist, wobei das erste Drehelement (16) dazu eingerichtet ist, in einer ersten Ausrichtung (22) zum zweiten Führungselement (14) eine Verschiebung (24) zwischen dem ersten Führungselement (12) und dem Beinelement (20) zu sperren, wobei das erste Drehelement (16) dazu eingerichtet ist, in einer zweiten Ausrichtung (26) zum zweiten Führungselement (14) die Verschiebung (24) zwischen dem ersten Führungselement (12) und dem ersten Beinelement (20) freizugeben.

## Beschreibung

Die vorliegende Erfindung betrifft eine Verstelleinheit für ein Sitzmöbel, ein Sitzmöbel sowie ein Verfahren zur Montage einer Verstelleinheit.

Derzeit besteht eine Vielzahl von unterschiedlichen Lösungen zur Ausgestaltung von höhenverstellbaren Sitzmöbeln. Durch das zunehmende Gesundheitsbewusstsein als auch die höhere Erwartung an die Ergonomie an Schulen werden innovative und robuste Lösungen für höhenverstellbare Sitzmöbel kontinuierlich nachgefragt.

### Offenbarung der Erfindung

Mit Ausführungsformen der Erfindung kann vorteilhafterweise eine verbesserte Verstelleinheit für ein Sitzmöbel bereitgestellt werden. Die Erfindung ist in den unabhängigen Ansprüchen definiert. Vorteilhafte Weiterbildungen der Erfindung ergeben sich aus den abhängigen Ansprüchen und der nachfolgenden Beschreibung.

Ein Vorteil der Verstelleinheit mit den Merkmalen des Anspruchs 1 ist, dass ein Sitzmöbel ohne zusätzliche Komponenten, wie bspw. elektrisch höhenverstellbare Aktuatoren oder ähnlichem eine Verstellung einer Sitzfläche oder Lehnfläche an einem Sitzmöbel ermöglichen kann. Weiter vorteilhaft kann es sein, dass mittels der Verstelleinheit eine Höhenverstellung verhindert werden, wenn die Sitz- oder Lehnfläche, mit welcher die Verstelleinheit verbunden sein kann, belastet wird. Somit kann insbesondere ein Sitzmöbel für unterschiedliche Gruppen von Personen innerhalb einer Altersstufe als auch für unterschiedliche Altersstufen gezielt angepasst werden, ohne dabei komplizierte Verstellmechanismen bedienen zu müssen.

Dies wird erfindungsgemäß dadurch erreicht, dass die Verstelleinheit für ein Sitzmöbel ein erstes Führungselement und ein zweites Führungselement sowie ein erstes Drehelement aufweist. Ferner ist das erste Führungselement dazu eingerichtet, entlang einer ersten Verlagerungsrichtung eines ersten Beinelements des Sitzmöbels verlagert zu werden, wobei das zweite Führungselement im Wesentlichen orthogonal zur ersten Verlagerungsrichtung an dem ersten Führungselement angeordnet ist, wobei das erste Drehelement drehbar am zweiten Führungselement angeordnet ist, wobei das Drehelement dazu eingerichtet ist, in einer Ausrichtung zum zweiten Führungselement eine Verschiebung zwischen dem ersten Führungselement und dem Beinelement zu sperren, wobei das Drehelement dazu eingerichtet ist, in einer zweiten Ausrichtung zum zweiten Führungselement die Verschiebung zwischen dem ersten Führungselement und dem Beinelement freizugeben.

In anderen Worten kann das Drehelement durch eine Verlagerung bzw. Rotation das Verschieben der Verstelleinheit zum Sitzbein bzw. zum Sitzmöbel freigeben und/oder sperren. Dabei können das erste Führungselement und das zweite Führungselement insbesondere einteilig als auch mehrteilig ausgeführt werden. Das erste Führungselement dient dazu eine Verlagerung der Verstelleinheit entlang des Beinelements des Sitzmöbels bereitzustellen. Das zweite Führungselement kann bevorzugt dazu verwendet werden, das erste Drehelement zu lagern, sodass das zweite Führungselement eine Art Führung für das erste Drehelement ausbilden kann. Im Wesentlichen orthogonal zur ersten Verlagerungsrichtung kann in diesem Zusammenhang insbesondere ein Abweichen +/- 25°, insbesondere fertigungsbedingte Toleranzen umfassen. Bevorzugt kann das erste Drehelement in einer ersten Ausrichtung zum zweiten Führungselement eine Verlagerung zwischen dem ersten Führungselement und dem Beinelement sperren. Somit ist die Verstelleinheit in der ersten Ausrichtung nicht höhenverschiebbar. Weiter bevorzugt kann das erste Drehelement in einer zweiten Ausrichtung zum zweiten Führungselement angeordnet sein, um die Verschiebung zwischen dem ersten Führungselement und dem Beinelement freizugeben. Somit unterscheiden sich die erste Ausrichtung und die zweite Ausrichtung des ersten Drehelements voneinander, sodass für den Nutzer des Sitzmöbels gleich ersichtlich ist, wann eine Höhenverstellung aktiviert wird bzw. gesperrt ist.

Die Unteransprüche zeigen bevorzugte Weiterbildungen der Erfindung.

Bevorzugt ist das erste Drehelement dazu eingerichtet, durch eine Rotation entlang einer zweiten Verlagerungsrichtung, welche im Wesentlichen Orthogonal zur ersten Verlagerungsrichtung angeordnet ist, ein Pinelement in eine erste Öffnung des Beinelements zu verlagern, wenn das erste Drehelement in der ersten Ausrichtung ist, um die Verschiebung zu sperren und wobei das erste Drehelement dazu eingerichtet ist, durch eine zweite Rotation entlang der zweiten Verlagerungsrichtung das Pinelement aus der ersten Öffnung des Beinelements zu verlagern, wenn das erste Drehelement in der zweiten Ausrichtung ist, um die Verschiebung freizugeben.

Ein Vorteil dieser Ausführungsform ist, dass mittels einer einfachen Rotationbewegung, welche bspw. durch das Anheben einer Sitzfläche hervorgerufen werden kann, der Verstellmechanismus der Verstelleinheit aktiviert bzw. gesperrt werden kann. Somit kann bspw. eine Sitzfläche nach oben geklappt werden, um die Höhenverstellbarkeit zu aktiveren, wobei, wenn die Sitzfläche nach unten geklappt wird, sodass wenn sich eine Person auf die Sitzfläche setzt, die Höhenverstellung gesperrt bzw. deaktiviert wird. Im Wesentlichen orthogonal zur ersten Verlagerungsrichtung kann in diesem Zusammenhang insbesondere ein Versatz von +/- 25°, insbesondere fertigungsbedingte Toleranzen bedeuten. Dabei kann das erste Drehelement und das Pinelement im Wesentlichen einteilig als auch mehrteilig ausgebildet werden. Das Drehelement kann durch eine Rotation das Pinelement entlang der zweiten Verlagerungsrichtung verschieben, sodass das Pinelement in eine erste Bohrung bzw. Öffnung des Beinelements eingreifen kann bzw. aus diesem heraus verlagert werden kann, sodass eine Höhenverstellbarkeit freigegeben wird. Zusammenfassend kann das erste Drehelement eine rotatorische Bewegung einer Sitzfläche in eine translatorische Bewegung des Pinelements wandeln.

Weiter bevorzugt weist das erste Drehelement eine erste Ausnehmung auf, wobei die erste Ausnehmung dazu eingerichtet ist, mittels der ersten Rotation und der zweiten Rotation des Pinelements entlang der zweiten Verlagerungsrichtung zu verlagern, um die Verschiebung zu sperren und/oder freizugeben.

Ein Vorteil dieser Ausführungsform ist, dass mithilfe eines Langlochs oder ähnlichem im ersten Drehelement die Rotationsbewegung des Drehelements in eine laterale und/Oder translatorische Bewegung umgewandelt werden kann, sodass durch die Rotation das Pinelement in die Öffnung des Beinelements hinein bzw. heraus verlagert werden kann.

Weiter bevorzugt weist das Pinelement ein Dämpfungselement auf, welches zumindest teilweise ein elastisches Material aufweist, um eine Lackierung des Beinelements zu schonen.

Ein Vorteil dieser Ausführungsform ist, dass bspw. ein elastisches Material um die Spitze des Pinelements ausgebildet werden kann, sodass wenn das Pinelement teilweise auf das Beinelement trifft, da das Pinelement sich nicht vollständig mit der Bohrung überschneidet, eine Lackierung des Beinelements geschont werden kann, da nicht Metall auf Metall trifft oder ähnliches.

Weiter bevorzugt ist ein Abstützelement am Drehelement anordenbar.

Ein Vorteil dieser Ausführungsform ist, dass das Drehelement als Sitz- oder Lehnfläche direkt am Drehelement angeordnet werden kann, um somit den Montageaufwand als auch die Herstellkosten zu reduzieren. Weiter bevorzugt kann das Abstützelement an dem Rotationselement angeordnet werden, sodass eine Sitzfläche oder eine Lehnfläche am Rotationselement angeordnet ist.

Weiter bevorzugt weist die Verstelleinheit ein Rotationselement auf, wobei das Rotationselement zwischen dem zweiten Führungselement und dem ersten Drehelement angeordnet ist, wobei ein erstes Verbindungselement zwischen dem Rotationselement und dem ersten Drehelement angeordnet ist, welches dazu eingerichtet ist, eine Rotation des Rotationselements auf das erste Drehelement zu übertragen, um die Verschiebung freizugeben und/oder zu sperren.

Ein Vorteil dieser Ausführungsform ist, dass das Rotationselement und das erste Drehelement zweiteilig voneinander ausgebildet werden können, sodass das Rotationselement frei von einer Verlagerung entlang der zweiten Verlagerungsrichtung ist. Dies kann insbesondere den Vorteil aufweisen, dass keine Verwindungskräfte oder ähnliches auf eine Sitz- oder Lehnfläche wirken. Somit kann das erste Drehelement durch eine Rotation, welche von dem Rotationselement auf das erste Drehelement übertragen werden kann, in eine Translation des Pinelements aus der Bohrung bzw. in die Bohrung umwandeln. Bevorzugt kann das Rotationselement als eine Art Rohr ausgebildet sein, welches eine Bohrung und ein Langloch aufweist in welchen die jeweiligen Verbindungselemente anordenbar sind. Weiter bevorzugt kann an dem Rotationselement zumindest eine Querstange angebracht sein, welche die Stabilität einer Sitzfläche verbessern kann.

Weiter bevorzugt weist das erste Drehelement eine dritte Ausnehmung auf, in welchem das erste Verbindungselement geführt ist.

Ein Vorteil dieser Ausführungsform ist, dass durch eine form- und/oder kraftschlüssige Verbindung zwischen dem ersten Drehelement und dem Rotationselement die Rotation des Rotationselements auf das erste Drehelement übertragen werden kann, sodass ein Spiel zwischen dem ersten Drehelement und dem Rotationselement reduziert werden kann und gleichzeitig die translatorische Bewegung ermöglicht wird. Das Spiel kann insbesondere nachteilig für den Nutzer des Sitzmöbels sein, da nicht haptisch klar unterschieden werden kann, wenn die Höhenverstellbarkeit aktiviert ist bzw. deaktiviert ist. Die dritte Ausnehmung kann dabei insbesondere eine Ausnehmung sein, welche durch das erste Drehelement ragt.

Weiter bevorzugt ist das erste Drehelement mittels eines zweiten Verbindungselements am zweiten Führungselement angeordnet, wobei das Rotationselement eine zweite Ausnehmung aufweist, in welcher das zweite Verbindungselement geführt ist.

Ein Vorteil dieser Ausführungsform ist, dass das erste Drehelement sicher am zweiten Führungselement angeordnet ist, jedoch gleichzeitig eine Rotation des Rotationselements nicht behindert wird. Bevorzugt kann dabei das zweite Verbindungselement in einem Langloch des ersten Drehelements angeordnet sein, sodass die Rotationsbewegung in eine lateral und/oder translatorische Bewegung umgewandelt werden kann.

Vorzugsweise ist das zweite Verbindungselement dazu eingerichtet, die erste Ausnehmung zu führen.

Ein Vorteil dieser Ausführungsform ist, dass durch die Ausgestaltung der ersten Ausnehmung insbesondere als Langloch, welche sich entlang einer Lateralachse als auch einer Rotationsachse erstreckt, um somit eine Diagonale ausbilden zu können, um die Rotationsbewegung des ersten Drehelements in eine translatorische Bewegung des ersten Drehelement die Umwandlung verbessern zu können.

Weiter bevorzugt ist zwischen dem Rotationselement und dem zweiten Führungselement zumindest ein erstes Gleitelement angeordnet, um die Rotation des Rotationselements zu dem Drehelement zu vereinfachen.

Ein Vorteil dieser Ausführungsform ist, dass ein Spiel zwischen dem Rotationselement und dem zweiten Führungselement reduziert werden kann, um somit das Erlebnis des Nutzers des Sitzmöbels zu verbessern, da deutlicher erkennbar ist, insbesondere haptisch, wann die Verstelleinheit gesperrt bzw. freigegeben ist.

Vorzugsweise weist das zweite Führungselement eine Gewindebohrung auf, in welcher ein Schraubenelement angeordnet ist, wobei durch ein Verstellen des Schraubenelements das Schraubenelement das Rotationselement in der ersten Ausrichtung und/oder der zweiten Ausrichtung sichert.

Ein Vorteil dieser Ausführungsform ist, dass bei einem Transport des Sitzmöbels die Verstelleinheit in ihrer Rotation gesperrt werden kann, indem das Schraubenelement auf das Rotationselement drückt. Somit kann die Verstelleinheit, welche in einem Sitzmöbel verbaut ist, sowohl in der ersten Ausrichtung als auch in der zweiten Ausrichtung gesichert werden, um den Transport zu vereinfachen.

Weiter bevorzugt ist ein Schellenelement drehbar am Rotationselement angeordnet, wobei an dem Schellenelement ein Lehnelement anordenbar, wobei das erste Führungselement und/oder das zweite Führungselement ein Griffelement aufweist, welches dazu eingerichtet ist, eine Rotation des Schellenelements um das Rotationselement zu sperren und/oder freizugeben.

Ein Vorteil dieser Ausführungsform ist, dass die Ausrichtung eines Lehenelements oder einer Sitzfläche oder ähnlichem, welche am Rotationselement angeordnet ist, in ihrer Ausrichtung angepasst werden kann, ohne dabei die Höhenverstellung zwischen der Verstelleinheit und dem Stuhlbein zu aktivieren. Somit kann bspw. die Lehnfläche mittels des Schellenelements von einer Lehnfläche in eine zweite Sitzfläche umgewandelt werden.

Weiter bevorzugt ist das Griffelement dazu eingerichtet, mittels eines Rastelements des Griffelements in eine Bohrung des Schellenelements einzugreifen, sodass das Schellenelement in einer ersten vorbestimmten Orientierung zu dem ersten Führungselement anordenbar ist, wobei in der ersten vorbestimmten Orientierung das Lehnelement eine Sitzfläche ausbildet.

Ein Vorteil dieser Ausführungsform ist, dass das Lehnelement eine Sitzfläche in der ersten vorbestimmten Orientierung ausbilden kann und dabei gleichzeitig die Höhenverstellung durch die Verstelleinheit nicht aktiviert wird.

Bevorzugt ist zwischen dem Rotationselement und dem ersten Führungselement oder dem zweiten Führungselement ein Federelement angeordnet, wobei das Federelement dazu eingerichtet ist, dass Rotationselement in eine zweite vorbestimmte Orientierung auszurichten und wobei das Federelement dazu eingerichtet ist, einen Widerstand gegen eine Verlagerung in die zweite Ausrichtung auszubilden.

Ein Vorteil dieser Ausführungsform ist, dass wenn die Verstelleinheit an einem Lehnelement angeordnet ist, sich das Lehnelement mittels des Schellenelements in eine Sitzfläche umwandeln lässt, wobei durch eine entgegengesetzte Rotation die Verstelleinheit in die zweite Ausrichtung gebracht werden kann, um somit die Höhenverstellen der Verstelleinheit aktivieren zu können. Damit bei dem Wechsel des Lehnelements von einer Lehnorientierung in eine Sitzorientierung nicht versehentlich die Höhenverstellbarkeit der Verstelleinheit aktiviert wird, wird das Federelement derart vorgesehen, dass dieses einen Widerstand gegen die Verlagerung des ersten Drehelements in die zweite Ausrichtung ausbildet. In anderen Worten ist das Federelement dazu eingerichtet die Verstelleinheit in die erste Ausrichtung zu drücken bzw. zu ziehen.

Weiter bevorzugt weist das erste Führungselement zumindest ein zweites Gleitelement auf, welches dazu eingerichtet ist, die Verschiebung zwischen dem ersten Führungselement und dem Beinelement zu vereinfachen.

Ein Vorteil dieser Ausführungsform ist, dass mithilfe des zweiten Gleitelements insbesondere ein Verkanten zwischen einer ersten Verstelleinheit und einer zweiten Verstelleinheit, welche jeweils an einem Bein des Sitzmöbels angeordnet sind, verringert wird.

Weiter bevorzugt weist das erste Führungselement und/oder das zweite Führungselement eine Ausrichtungseinheit auf, welche dazu eingerichtet ist, zumindest teilweise in eine zweite Öffnung des Beinelements einzugreifen, um eine Einführung des Pinelements in die erste Öffnung zu vereinfachen.

Ein Vorteil dieser Ausführungsform ist, dass für den Nutzer des Sitzmöbels mit der Verstelleinheit das Pinelement nicht sichtbar ist, sodass mithilfe der Ausrichtungseinheit, welche für den Nutzer sichtbar ist, die Orientierung des Pinelements zur ersten Öffnung deutlich vereinfacht werden kann.

Weiter bevorzugt weist die Ausrichtungseinheit ein federnd gelagertes Griffelement auf, welches dazu eingerichtet ist, zumindest teilweise in eine zweite Öffnung einzugreifen, um das Pinelement in einen vorbestimmten Abstand zur zweiten Öffnung zu bringen, sodass das Eingreifen des Pinelements in die erste Öffnung vereinfacht wird.

Ein Vorteil dieser Ausführungsform ist, dass mittels des federnd gelagerten Griffelements die Verlagerung der Verstelleinheit zum Beinelement nicht behindert wird und trotzdem die Orientierung des Pinelements zur ersten Öffnung vereinfacht wird.

Weiter bevorzugt weist das erste Drehelement eine Federeinheit auf, welche dazu eingerichtet ist, das Pinelement federnd zu lagern. Ein Vorteil dieser Ausführungsform ist, dass wenn das Pinelement lateral ausgelenkt wurde, um in die Öffnung einzugreifen das Pinelement jedoch nicht über der Öffnung angeordnet ist, eine Vorspannung des Pinelements mittels der Federeinheit ausgebildet werden kann, welche das Pinelement in die Öffnung schiebt, wenn das Pinelement über der Öffnung angeordnet ist indem die Verstelleinheit entlang des Beinelements verschoben wird. Bevorzugt ist ein Federweg des Pinelements mittels der Federeinheit kleiner als ein Verlagerweg des ersten Drehelements.

Ein weiterer Aspekt der Erfindung betrifft ein Sitzmöbel, welches eine Verstelleinheit wie voranstehend und nachfolgend beschrieben, aufweist, wobei das Sitzmöbel zumindest ein Beinelement aufweist, wobei die Verstelleinheit an dem Beinelement verschiebbar angeordnet ist, wobei ein Abstützelement mit einem Drehelement der Verstelleinheit verbunden ist, sodass durch eine Verlagerung des Abstützelements ein Verschieben der Verstelleinheit zum Beinelement freigegeben und/oder gesperrt ist.

Bevorzugt kann es sich bei dem Abstützelement insbesondere um ein Sitzelement handeln, wie bspw. eine Sitzschale oder eine Sitzfläche als auch um ein Lehnelement, wie bspw. ein Lehnbrett oder ähnliches.

Ein weiterer Aspekt der Erfindung betrifft ein Verfahren zur Montage einer Verstelleinheit wie voranstehen und nachfolgend beschrieben, aufweisend die Schritte:
- Bereitstellen eines ersten Führungselements mit einem zweiten Führungselement,
- Einbringen eines Drehelements in das zweite Führungselement,
- Sichern des Drehelements im zweiten Führungselement, sodass das Drehelement von einer ersten Ausrichtung in eine zweite Ausrichtung drehbar ist.

Ferner ist darauf hinzuweisen, dass der Begriff der Einheit vorliegend ebenfalls breit zu verstehen ist, und sowohl eine einteilige Ausbildung als auch eine mehrteilige Ausbildung der jeweiligen Einheiten umfasst, wobei die jeweiligen Teileinheiten nicht auf einer Position des Sitzmöbels vorgesehen sein müssen, sondern auch verteilt am Sitzmöbel vorgesehen sein können.

Sämtliche Offenbarungen, welche voranstehend und nachfolgend in Bezug auf einem Aspekt der Erfindung beschrieben sind, gelten gleichermaßen für alle weiteren Aspekte der Erfindung.

Nachfolgend werden Ausführungsbeispiel der Erfindung unter Bezugnahme auf die begleitenden Zeichnungen im Detail beschrieben. In der Zeichnung ist:
- Figuren 1-11: eine Verstelleinheit gemäß einer Ausführungsform,
- Fig. 12: ein Sitzmöbel gemäß einer Ausführungsform,
- Fig. 13: ein Flussidagramm zur Illustration von Schritten des Verfahrens gemäß einer Ausührungsform und
- Figuren 14-24: eine Verstelleinheit gemäß einer Ausführungsform.

### Ausführungsformen der Erfindung

Die Figuren sind beweglich schematisch und nicht maßstabsgetreu. In den Figuren können gleiche, gleichwirkende oder ähnliche Elemente mit den gleichen Bezugszeichen verwendet werden.

Figur 1 zeigt eine Verstelleinheit 10 für ein Sitzmöbel 100 gemäß einer Ausführungsform. Die Verstelleinheit 10 für ein Sitzmöbel 100 weist ein erstes Führungselement 12, ein zweites Führungselement 14 und ein erstes Drehelement 16 auf. Ferner ist das erste Führungselement 12 dazu eingerichtet ist, entlang einer ersten Verlagerungsrichtung 18 eines ersten Beinelements 20 des Sitzmöbels 100 verlagert zu werden, wobei das zweite Führungselement 14 im Wesentlichen orthogonal zur ersten Verlagerungsrichtung 18 an dem ersten Führungselement 12 angeordnet ist, wobei das erste Drehelement 16 drehbar am zweiten Führungselement 14 angeordnet ist, wobei das erste Drehelement 16 dazu eingerichtet ist, in einer ersten Ausrichtung 22 zum zweiten Führungselement 14 eine Verschiebung 24 zwischen dem ersten Führungselement 12 und dem Beinelement 20 zu sperren, wobei das erste Drehelement 16 dazu eingerichtet ist, in einer zweiten Ausrichtung 26 zum zweiten Führungselement 14 die Verschiebung 24 zwischen dem ersten Führungselement 12 und dem ersten Beinelement 20 freizugeben. Bevorzugt weist das erste Drehelement 16 ein Pinelement 30, welches in eine Öffnung 32 des Beinelements 20 des Sitzmöbels 100 eingreifen kann.

Figur 2a zeigt eine Verstelleinheit 10 gemäß einer Ausführungsform. Die Verstelleinheit 10 umfasst ein erstes Führungselement 12, an welchem das zweite Führungselement 14 angeordnet ist. In dem zweiten Führungselement 14 ist das erste Drehelement 16 drehbar gelagert. Das erste Drehelement 16 weist ein Pinelement 30 auf, welches in einer Öffnung 32 des Beinelements 20 in der Figur 2a eingreift, um somit eine Verschiebung 24 des ersten Führungselements 12 zum Beinelement 20 zu sperren. Bevorzugt kann das erste Drehelement 16 mittels einer Rotation das Pinelement 30 entlang einer zweiten Verlagerungsrichtung 28 verlagern. Dabei kann insbesondere die Verstelleinheit 10 nicht mehr verschiebbar zum Beinelement 20 sein, wenn das Pinelement 30 in der ersten Öffnung 32 des Beinelements 20 angeordnet ist, wenn das erste Drehelement 16 in der ersten Ausrichtung 22 ist.

Figur 2b zeigt eine Verstelleinheit 10 für ein Sitzmöbel 100 gemäß einer Ausführungsform. In der Figur 2b wird das erste Drehelement 16 in der zweiten Ausrichtung 26 gezeigt. Dabei ist das Pinelement 30 des ersten Drehelements 16 entlang der zweiten Verlagerungsrichtung 28 aus der ersten Öffnung 32 des Beinelements 20 herausverlagert worden, sodass das erste Führungselement 12 entlang der ersten Verlagerungsrichtung 18 entlang des Beinelements 20 verschoben werden kann.

Figur 3 zeigt eine Verstelleinheit 10 gemäß einer Ausführungsform. Die Verstelleinheit 10 weist dabei ein erstes Drehelement 16 auf, welches beidseitig Pins umfasst, die jeweils Teile einer Verstelleinheit 10 sein können.

Figur 4 zeigt eine Verstelleinheit 10 gemäß einer Ausführungsform. Die Figur 4 detailliert das erste Drehelement 16, welches ein Pinelement 30 aufweist. Bevorzugt kann das erste Drehelement 16 eine erste Ausnehmung 34 aufweisen, welche dazu eingerichtet ist, eine Rotation des ersten Drehelements 16 in eine Lateralbewegung des ersten Drehelements 16 umwandeln zu können. Weiter bevorzugt weist das erste Drehelement 16 eine dritte Ausnehmung 48 auf, welche dazu eingerichtet ist, das zweite Verbindungselement 44 aufzunehmen, um die Rotation des Rotationselements 40 und des ersten Drehelements 16 in eine translatorische Bewegung des ersten Drehelements 16 zu wandeln.

Figur 5 zeigt eine Verstelleinheit 10 gemäß einer Ausführungsform. Die Verstelleinheit 10 weist ein erstes Führungselement 12 und ein zweites Führungselement 14 auf. An dem zweiten Führungselement 14 sind ein erstes Gleitelement 47 und ein zweites Gleitelement 47 zwischen dem zweiten Führungselement 14 und dem Rotationselement 40 angeordnet. Das Rotationselement 40 ist dabei mit einem ersten Verbindungselement 42 und dem ersten Drehelement 16 verbunden, sodass eine Rotation des Rotationselements 40 auf das Drehelement 16 übertragen werden kann. Das erste Drehelement 16 ist dabei mittels eines zweiten Führungselements 44 am zweiten Führungselement 14 angeordnet. Das zweite Verbindungselement 44 ist dabei durch eine zweite Ausnehmung 46 des Rotationselements 40 geleitet, sodass das erste Drehelement 16 sich lateral bewegen kann, das Rotationselement 40 jedoch nicht. Weiter bevorzugt kann sich die erste Ausnehmung 34 des ersten Drehelements 16 diagonal entlang der Außenfläche des ersten Drehelements 16 erstrecken. Somit kann eine Führung bereitgestellt werden, in welche das zweite Verbindungselement 44 eingreift, um das Drehelement 16 entlang der ersten Ausnehmung 34 zu führen. Bevorzugt kann dabei das erste Führungselement 12 entlang einer ersten Verlagerungsrichtung 18 entlang des Beinelements 20 verschoben werden. Durch die Verlagerung des ersten Drehelements 16 in die erste Ausrichtung 22 und/oder die zweite Ausrichtung 26 kann eine Höhenverstellbarkeit zwischen der Verstelleinheit 10 und dem Beinelement 20 gesperrt bzw. freigegeben werden. Bevorzugt weist das erste Drehelement 16 ein Pinelement 30 auf, welches in eine Öffnung 32 des Beinelements 20 eingreifen kann. Weiter bevorzugt weist das erste Drehelement 16 eine dritte Ausnehmung 48 auf, in welchem das erste Verbindungselement 42 geführt ist. Somit kann eine Lateralbewegung des ersten Drehelements bereitgestellt werden.

Figur 6 zeigt eine Verstelleinheit 10 gemäß einer Ausführungsform. Die Verstelleinheit 10 weist dabei ein Rotationselement 40 auf, welches das Drehelement 16 in die zweite Ausrichtung 26 verlagert hat. Wie in der Figur 6 dargestellt ist, weist das Rotationselement 40 eine Gewindebohrung 50 auf, in welcher ein Schraubenelement 52 anordenbar ist, um das Rotationselement 40 in der ersten Ausrichtung 22 oder der zweiten Ausrichtung 26 zu sichern.

Figur 7 zeigt eine Verstelleinheit 10 gemäß einer Ausführungsform. Die Verstelleinheit 10 umfasst ein Rotationselement 40, welches eine Rotation bzw. eine Drehbewegung auf das erste Drehelement 16 übertragen kann. Das erste Drehelement 16 weist dabei ein Pinelement 30 auf, welches mittels eines elastischen Materials umschlagen ist, um somit eine Lackierung des Beinelements 20 zu schonen. Weiter bevorzugt ist das Pinelement 30 am ersten Drehelement 16 federnd gelagert, sodass wenn das Pinelement 30 und die Öffnung 32 des Beinelements 20 nicht überlappen, mit einer leichten Bewegung das Pinelement 30 in die Öffnung 32 rutscht.

Figur 8 zeigt eine Verstelleinheit 10 gemäß einer Ausführungsform. Die Verstelleinheit 10 weist dabei ein zweites Führungselement 14 auf, in welchem ein Schraubenelement 42 in einer Gewindebohrung 50 angeordnet ist. Ferner sind das erste Verbindungselement 42 und das zweite Verbindungselement 44 gezeigt.

Figur 9 zeigt eine Verstelleinheit 10 gemäß einer Ausführungsform. Die Verstelleinheit 10 weist bevorzugt eine Ausrichtungseinheit 56 auf, welche am ersten Führungselement 12 oder am zweiten Führungselement 14 angeordnet sein kann. Die Ausrichtungseinheit 56 kann dabei in eine zweite Öffnung 58 des Beinelements 20 eingreifen, um somit die Einführung des Pinelements 30 in die erste Öffnung 32 zu unterstützen. Bevorzugt kann dazu die Ausrichtungseinheit 56 ein federnd gelagert Griffelement 59 aufweisen, das zumindest teilweise in die zweite Öffnung 58 eingreifen kann. Bevorzugt sind alle Öffnungen des Beinelements 20 in einem gleichen Abstand zueinander angeordnet, sodass wenn das Griffelement 49 in der zweiten Öffnung 58 gelagert ist, das Pinelement 30 in die erste Öffnung 32 eingreifen kann.

Figur 10 zeigte eine Verstelleinheit 10 gemäß einer Ausführungsform. Die Verstelleinheit 10 weist ein Rotationselement 40 auf. Am zweiten Führungselement 14 der Verstelleinheit 10 ist eine Ausrichtungseinheit 56 angeordnet, welche ein federnd gelagertes Griffelements 59 aufweist.

Figur 11 zeigt eine Explosionsdarstellung der Verstelleinheit 10 gemäß einer Ausführungsform. Die Verstelleinheit 10 weist ein erstes Führungselement 12 auf, an welchem Gleitelemente 54 angeordnet sein können. Ferner weist die Verstelleinheit 10 ein zweites Führungselement 14, in welchem weitere Gleitelemente 47 angeordnet sein können. Ferner ist innerhalb des zweiten Führungselements 14 das Rotationselement 40 an den Gleitelementen anordenbar. Im Rotationselement 40 kann das erste Drehelement 16 angeordnet werden. Bevorzugt ist das erste Verbindungselement 42 dazu eingerichtet, eine Rotation des Rotationselement 40 an das erste Drehelement 16 zu übertragen. Wie in der Figur 11 dargestellt ist, ist das Rotationselement 40 derart ausgestaltet, dass darin eine Sitzfläche oder ähnliches angeordnet werden kann. Bevorzugt weist das erste Drehelement 16 ein Pinelement 30 auf.

Figur 12 zeigt ein Sitzmöbel 100 gemäß einer Ausführungsform. Das Sitzmöbel 100 weist eine Verstelleinheit 10 wie voranstehend und nachfolgend, beschrieben auf, wobei das Sitzmöbel 100 zumindest ein Beinelement 20 aufweist, wobei die Verstelleinheit 10 an dem Beinelement 20 verschiebbar angeordnet ist, wobei ein Abstützelement 38, insbesondere eine Sitzfläche oder einer Lehnfläche, mit einem Drehelement 16 der Verstelleinheit 10 verbunden ist, sodass durch eine Verlagerung des Abstützelements 38 ein Verschieben der Verstelleinheit 10 zum Beinelement 20 freigegeben und/oder gesperrt ist.

Figur 13 zeigt ein Flussdiagramm zur Illustration von Schritten des Verfahrens 200 zur Montage einer Verstelleinheit 10 wie voranstehend und nachfolgend beschrieben. Das Verfahren 200 weist bevorzugt die Schritte auf:
- Bereitstellen S1 eines ersten Führungselements 12 mit einem zweiten Führungselement 14,
- Einbringen S2 eines Drehelements 16 in das zweite Führungselement 14,
- Sichern S3 des Drehelements 16 im zweiten Führungselement 14, sodass das Drehelement 16 von einer ersten Ausrichtung 22 in eine zweite Ausrichtung 26 drehbar ist.

Figur 14 zeigt eine Verstelleinheit 10 gemäß einer Ausführungsform. Die Verstelleinheit 10 weist bevorzugt ein Griffelement 55 auf, welches an dem ersten Führungselement 12 und an einem zweiten Führungselement 14 anordenbar. Bevorzugt kann das Griffelement 55 eine Rotation eines Schellenelements 51 sperren oder freigeben.

Figur 15 zeigt eine Verstelleinheit 10 gemäß einer Ausführungsform. Die Verstelleinheit 10 umfasst ein Schellenelement 51, welches drehbar an einem Rotationselement 40 anordenbar ist. Bevorzugt kann das Schellenelement 51 eine Bohrung 59 aufweisen, in welche das Griffelement 55 mittels eines Rastelements 57 eingreifen kann. Die Bohrung 59 kann dabei insbesondere als Halbkreis oder ähnliches ausgebildet sein.

Figur 16 zeigt eine Verstelleinheit 10 gemäß einer Ausführungsform. Die Verstelleinheit 10 umfasst ein Schellenelement 51, welches zwei Bohrungen 59 beidseitig aufweist, in welche das Rastelement 57 eingreifen kann.

Figur 17 zeigt eine Verstelleinheit 10 gemäß einer Ausführungsform. Die Verstelleinheit 10 weist dabei ein erstes Führungselement 12 und ein zweites Führungselement 14 auf. An dem zweiten Führungselement 14 kann ein Griffelement 55 mit einem Rastelement 57 angeordnet sein.

Figur 18 zeigt eine Verstelleinheit 10 gemäß einer Ausführungsform. Die Verstelleinheit 10 weist bevorzugt ein erstes Führungselement 12 auf, welches verlagerbar zu einem Beinelement 20 ist. An dem ersten Führungselement 12 ist ein zweites Führungselement 14 angeordnet. Das zweite Führungselement 14 weist, wie in Figur 18 dargestellt, auf ein Griffelement 55 und einem Rastelement 57 auf. In dem Rotationselement 40 der Verstelleinheit 10 kann ein Schellenelement 51 angeordnet sein, um somit ein Lehnelement 53 an dem Rotationselement 40 zu befestigen. Mithilfe des Schellenelements 51 und des Griffelements 55 kann eine Ausrichtung des Lehnelements 53 verändert werden, wie bspw. von einer Lehnposition in eine Sitzposition, ohne dabei die Verstelleinheit 10 zu aktivieren bzw. eine Höheverstellung zu aktivieren.

Figur 19 zeigt eine Verstelleinheit 10 gemäß einer Ausführungsform. Die Verstelleinheit 10 weist ein zweites Führungselement 14 auf, in welchem das Rotationselement 40 drehbar gelagert ist. Zwischen dem zweiten Führungselement 14 und dem Rotationselement 40 ist ein Federelement 61 angeordnet. Das Federelement 61 erschwert die Rotation des Rotationselements 40 in die Richtung, welche das Pinelement 30 des ersten Drehelements 16 aus der Öffnung 32 des Beinelements 20 verlagert. Somit kann bevorzugt mithilfe des Griffelements 55 eine Orientierug des Lehnelements 53 verändert werden, jedoch nicht die Höhenverstellung zwischen dem ersten Führungselement 12 und dem Beinelement 20 aktiviert werden. Durch eine weitere Drehung entgegen des Widerstands des Federelements 61 kann die Höhenverstellung freigegeben werden.

Figur 20 zeigt eine Verstelleinheit 10 gemäß einer Ausführungsform. Die Verstelleinheit 10 weist ein erstes Führungselement 12 und ein zweites Führungselement 14 auf. Das Lehnelement 53 ist mittels eines Schellenelement 51 am Rotationselement 40 angeordnet. Bevorzugt kann das Griffelement 55 eine Rotation des Lehnelements 53 zum Rotationselement sperren oder freigeben.

Figur 21 zeigt eine Verstelleinheit 10 gemäß einer Ausführungsform. Die Verstelleinheit 10 weist zwischen dem zweiten Führungselement 14 und dem Rotationselement 40 ein Federelement 61 auf, welches einen Widerstand gegen die Verlagerung in die zweite Ausrichtung 26 ausbildet. Somit ist in der Figur 21 das Federelement 61 in einem unausgelenkten Zustand, da das Pinelement 30 des ersten Drehelements 16 in der Öffnung des Beinelements 20 ist.

Figur 22 zeigt eine Verstelleinheit 10 gemäß einer Ausführungsform. Die Verstelleinheit 10 ist in einem Zustand dargestellt, in dem das Pinelement 30 des ersten Drehelements 16 aus der Öffnung verlagert ist und somit das Federelement 61 in einem ausgelenkten Zustand ist, um den Widerstand gegen die Auslenkung in die zweite Ausrichtung auszubilden.

Figur 23 zeigt eine Verstelleinheit 10 gemäß einer Ausführungsform. Die Verstelleinheit 10 weist bevorzugt ein erstes Führungselement 12 bzw. ein zweites Führungselement 14 auf. Am zweiten Führungselement 14 ist ein Rotationselement 40 angeordnet, an welchem ein Schellenelement 51 und ein Lehnelement 53 angeordnet ist. Somit ist das Federelement 61 in einem unausgelenkten Zustand.

Figur 24 zeigt eine Verstelleinheit 10 gemäß einer Ausführungsform. Das Lehnelement 53 ist mittels des Schellenelements 51 und des Griffelements 55 fix am Rotationselement 40 angeordnet. Durch eine Drehbewegung wie in der Figur 24 dargestellt nach unten, kann mithilfe eines Griffes an dem Lehnelement 53 eine Kraft entgegen des Federelements 61 ausgebildet werden, um die zweite Ausrichtung 26 zu erreichen und die Höhenverstellung zu aktivieren. Somit kann ein unabsichtliches Aktivieren der Höhenverstellfunktion mittels der Verstelleinheit 10 verhindert werden.

## Patentansprüche

1. Verstelleinheit (10) für ein Sitzmöbel (100), aufweisend:
- ein erstes Führungselement (12),
- ein zweites Führungselement (14),
- ein erstes Drehelement (16),
wobei das erste Führungselement (12) dazu eingerichtet ist, entlang einer ersten Verlagerungsrichtung (18) eines ersten Beinelements (20) des Sitzmöbels (100) verlagert zu werden, wobei das zweite Führungselement (14) im Wesentlichen orthogonal zur ersten Verlagerungsrichtung (18) an dem ersten Führungselement (12) angeordnet ist, wobei das erste Drehelement (16) drehbar am zweiten Führungselement (14) angeordnet ist, wobei das erste Drehelement (16) dazu eingerichtet ist, in einer ersten Ausrichtung (22) zum zweiten Führungselement (14) eine Verschiebung (24) zwischen dem ersten Führungselement (12) und dem Beinelement (20) zu sperren, wobei das erste Drehelement (16) dazu eingerichtet ist, in einer zweiten Ausrichtung (26) zum zweiten Führungselement (14) die Verschiebung (24) zwischen dem ersten Führungselement (12) und dem ersten Beinelement (20) freizugeben.

2. Verstelleinheit (10) nach Anspruch 1, wobei das erste Drehelement (16) dazu eingerichtet ist, durch eine erste Rotation entlang einer zweiten Verlagerungsrichtung (28), welche im Wesentlichen orthogonal zur ersten Verlagerungsrichtung (18) angeordnet ist, ein Pinelement (30) in eine erste Öffnung (32) des Beinelements (20) zu verlagern, wenn das erste Drehelement (16) in der ersten Ausrichtung (22) ist, um die Verschiebung (24) zu sperren und wobei das erste Drehelement (16) dazu eingerichtet ist, durch eine zweite Rotation entlang der zweiten Verlagerungsrichtung (28) das Pinelement (30) aus der ersten Öffnung (32) des Beinelements (20) zu verlagern, wenn das erste Drehelement (16) in der zweiten Ausrichtung (26) ist, um die Verschiebung (24) freizugeben.

3. Verstelleinheit (10) nach Anspruch 2, wobei das erste Drehelement (16) eine erste Ausnehmung (34) aufweist, wobei die erste Ausnehmung (34) dazu eingerichtet ist, mittels der ersten Rotation und der zweiten Rotation das Pinelement (30) entlang der zweiten Verlagerungsrichtung (28) zu verlagern, um die Verschiebung (24) zu sperren und/oder freizugeben.

4. Verstelleinheit (10) nach einem der vorherigen Ansprüche, wobei die Verstelleinheit (10) ein Rotationselement (40) aufweist, wobei das Rotationselement (40) zwischen dem zweiten Führungselement (14) und dem ersten Drehelement (16) angeordnet ist, wobei ein erstes Verbindungselement (42) zwischen dem Rotationselement (40) und dem ersten Drehelement (16) angeordnet ist, welches dazu eingerichtet ist, eine Rotation des Rotationselements (40) auf das erste Drehelement (16) zu übertragen, um die Verschiebung (24) freizugeben und/oder zu sperren.

5. Verstelleinheit (10) nach Anspruch 4, wobei das erste Drehelement (16) eine dritte Ausnehmung (48) aufweist, in welchem das erste Verbindungselement (42) geführt ist.

6. Verstelleinheit (10) nach einem der Ansprüche 4 bis 5, wobei das erste Drehelement (16) mittels eines zweiten Verbindungselements (44) am zweiten Führungselement (14) angeordnet ist, wobei das Rotationselement (40) eine zweite Ausnehmung (46) aufweist, in welcher das zweite Verbindungselement (44) geführt ist.

7. Verstelleinheit (10) nach Anspruch 3 und 4 bis 6, wobei das zweite Verbindungselement (44) dazu eingerichtet ist, die erste Ausnehmung (34) zu führen.

8. Verstelleinheit (10) nach einem der Ansprüche 4 bis 7, wobei das zweite Führungselement (14) eine Gewindebohrung (50) aufweist, in welcher ein Schraubenelement (52) angeordnet ist, wobei durch ein Verstellen des Schraubenelements (52) das Schraubenelement (52) das Rotationselement (40) in der ersten Ausrichtung (22) oder der zweiten Ausrichtung (26) sichert.

9. Verstelleinheit (10) nach einem der Ansprüche 4 bis 8, wobei ein Schellenelement (51) drehbar am Rotationselement (40) angeordnet ist, wobei an dem Schellenelement (51) ein Lehnenelement (53) anordenbar ist, wobei das erste Führungselement (12) und/oder das zweite Führungselement (14) ein Griffelement (55) aufweist, welches dazu eingerichtet ist, eine Rotation des Schellenelements (51) um das Rotationselement (40) zu sperren oder freizugeben.

10. Verstelleinheit (10) nach Anspruch 9, wobei das Griffelement (55) dazu eingerichtet ist, mittels eines Rastelements (57) des Griffelements (55) in eine Bohrung (59) des Schellenelements (51) einzugreifen, sodass das Schellenelement (51) in einer ersten vorbestimmten Orientierung zu dem ersten Führungselement (12) anordenbar ist, wobei in der ersten vorbestimmten Orientierung das Lehnenelement (53) eine Sitzfläche ausbildet.

11. Verstelleinheit (10) nach einem der Ansprüche 4 bis 10, wobei zwischen dem Rotationselement (40) und dem ersten Führungselement (12) oder dem zweiten Führungselement (14) ein Federelement (61) angeordnet ist, wobei das Federelement (61) dazu eingerichtet ist, das Rotationselement (40) in eine zweite vorbestimmte Orientierung auszurichten und wobei das Federelement (61) dazu eingerichtet ist, einen Widerstand gegen eine Verlagerung in die zweite Ausrichtung (26) auszubilden.

12. Verstelleinheit (10) nach Anspruch 2, wobei das erste Führungselement (12) und/oder das zweite Führungselement (14) eine Ausrichtungseinheit (56) aufweist, welche dazu eingerichtet ist, zumindest teilweise in eine zweite Öffnung (58) des Beinelements (20) einzugreifen, um eine Einführung des Pinelements (30) in die erste Öffnung (32) zu vereinfachen.

13. Verstelleinheit (10) nach Anspruch 12, wobei die Ausrichtungseinheit (56) ein federnd gelagertes Griffelement (59) aufweist, welches dazu eingerichtet ist, zumindest teilweise in die zweite Öffnung (58) einzugreifen, um das Pinelement (30) in einen vorbestimmten Abstand (60) zur zweiten Öffnung (58) zu bringen, sodass das Eingreifen des Pinelements (30) in die erste Öffnung (32) vereinfacht wird.

14. Sitzmöbel (100) aufweisend eine Verstelleinheit (10) nach einem der Ansprüche 1 bis 13, wobei das Sitzmöbel (100) zumindest ein Beinelement (20) aufweist, wobei die Verstelleinheit (10) an dem Beinelement (20) verschiebbar angeordnet ist, wobei ein Abstützelement (38) mit einem Drehelement (16) der Verstelleinheit (10) verbunden ist, sodass durch eine Verlagerung des Abstützelements (38) ein Verschieben der Verstelleinheit (10) zum Beinelement (20) freigegeben und/oder gesperrt ist.

15. Verfahren (200) zur Montage einer Verstelleinheit (10) nach einem der Ansprüche 1 bis 13, aufweisend die Schritte:
- Bereitstellen (S1) eines ersten Führungselements (12) mit einem zweiten Führungselement (14),
- Einbringen (S2) eines Drehelements (16) in das zweite Führungselement (14),
- Sichern (S3) des Drehelements (16) im zweiten Führungselement (14), sodass das Drehelement (16) von einer ersten Ausrichtung (22) in eine zweite Ausrichtung (26) drehbar ist.
